# EUROPÄISCHE PATENTSCHRIFT

(11) **EP 0 299 918 B1**
(45) Veröffentlichungstag und Bekanntmachung des Hinweises auf die Patenterteilung: **26.01.1994**
(21) Anmeldenummer: 88810335.5
(22) Anmeldetag: 25.05.1988
(51) Int. Cl.: A45F 3/24, A45F 3/22

(54) **Hängematten-Liege**
Hammock bed
Hamac-lit

(30) Priorität: 06.06.1987 CH 2135/87
(43) Veröffentlichungstag der Anmeldung: 18.01.1989
(73) Patentinhaber: Barmettler, Peter, CH-6374 Buochs (CH)
(72) Erfinder: Barmettler, Peter, CH-6374 Buochs (CH)

(56) Entgegenhaltungen:
- DE-C- 5 087
- FR-A- 988 053
- FR-A- 1 265 958
- FR-A- 2 177 192
- FR-A- 2 307 492
- US-A- 2 353 220

## Beschreibung

Die Erfindung betrifft eine Liege aus einer Hängematte und einem Gestell, wovon das Gestell mindestens einen kielartigen, aus Elementen bestehenden, mehrfachsteckbaren Biegebalken aufweist, und dass die Deformation des Biegebalkens als Ueberlastsicherung dient. Das Gestell eignet sich zum zusätzlichen Anbringen von Schutzschirmen und/oder zur Bildung eines Zeltes und kann zerlegt in einen Verpackungssack verstaut werden.

Um von den örtlichen Möglichkeiten zur Aufhängung von Hängematten frei zu sein, sind selbstständige Gestelle, z.B. in der CH-A-473 553, für Hängematten vorgeschlagen worden. Dieses, im wesentlichen aus zwei zusammenklappbaren Kufen bestehende Gestell hat den Nachteil, dass die gespreizte Lage der Kufen nicht arretierbar ist. Somit kann ein solches Gestell, bei seitlichem Schwingen der Hängematte unter Last, die Lage der Kufen so verändern, dass das Gestell letztlich kippen kann. Eine Arretierung der zusammenlegbaren Kufen ist in der DE-A-25 40 693 empfohlen worden, während die DE-A-27 02 593 für eine zerlegbare Ausführung Querstreben vorschlägt, um die Kufen in festem Abstand zu halten.

Während diese Vorschläge keine Reife der Kommerzialisierung zu erreichen scheinen, ist eine Konstruktion aus dem HEINE-"Garten-Ideen"-Katalog/1987 bekannt. Diese Hängematten-Liege besteht nur aus einer "U"-förmigen Konsole und aus zwei zu dieser Konsole um 90° verdrehten, zu dem Boden plan parallel angeordneten und auf diese praktisch voll aufliegende Kufen. Dabei wird die Hängematte an die Schenkelenden der Konsole befestigt, und die Liege erstreckt sich zwischen den Schenkelenden. Die Konsole ist offensichtlich so ausgelegt, dass sie gegenüber dem Brechen bei üblicher Belastung ausreichende Sicherheit hat. Nicht zuletzt aus diesem Grunde ist sie als stationäre, relativ massive, häusliche Einrichtung konzipiert, die in der milden Jahreszeit Erholung in der Gartenlaube oder auf der Terrasse gestalten helfen soll. Durch das schwere, massive Gestell gehen so manche Qualitäten der Hängematte- eine geniale Konstruktion der Urbewohner Amerikas aber verloren, denn diese netzartigen Liegen sind nicht zuletzt sehr leicht und daher als nicht ortsgebundene "weiche Möbel" Spitzenprodukte humaner Wohnkultur. Das Problem, die Hängematte aufzuhängen, löste man ursprünglich durch natürliche örtliche Gegebenheiten, z.B. zwei Bäume, oder durch zwei in einem bestimmten Abstand gesteckte Stangen. Das eingangs erwähnte Gestell, stellvertretend auch für andere ähnliche Lösungen des Stands der Technik, ermöglicht die Aufhängung der Hängematte auf ein auf den Boden abstellbares, zusammen- oder zerlegbares Gestell, an welchem die Hängematte schwenkbar montieretr wird. Mit anderen Worten: das Problem, die Hängematte ohne die Benutzung örtlicher Gegebenheiten aufzuhängen ist durch Gestellkonstruktionen nach dem Stand der Technik als gelungen anzusehen, aber der Preis dafür ist die Einbusse der Mobilität wegen Schwere, Unhandlichkeit, unverhältnismässigem Bedarf an Transportvolumen. Ausserdem zeichnen sich die Gestelle nach dem Stand der Technik durch mangelnde Anpassungsfähigkeit im Gelände aus. Das Gleiche gilt für die in der U.S.-A-2,353,220 vorgeschlagene Liege mit Sonnendach und Planen um das Hängemattengestell seitlich abzudecken.
Ziel der Erfindung ist daher, die Schaffung einer Hängematten-Liege ohne diese Nachteile, um z.B. dieselbe zum Picknik und Camping, also in der Freizeit und in der freien Natur uneingeschränkt gebrauchen zu können. Dabei sollen diese Liegen in Autos, aber auch auf Fahrrädern gut transportierbar sein, und den Benützer mit zusätzlicher Zeltplane gegen Wind, Sonne und Wetter schützen. Dank diesen Eigenschaften sollen die Liegen idealerweise als Betten oder sogar als Unterkünfte bei Expeditionen oder für in Not geratene Menschen dienen.

Um diese hochgesteckten Ziele erreichen zu können, wird extremer Leichtbau angestrebt. Dabei wird zum besonderen Vorteil, dass eine weiche Einfederung der Mattenaufhängung unter Last, im Gegensatz zu den Konstruktionen des Stands der Technik erlaubt, sogar gefördert wird, indem sich bei Ueberlast die Aufhängung so stark deformiert, dass der Scheitelpunkt der Hängematte den Boden berührt, und dadurch den Benützer von Sturz schützt und die Konstruktion von zerstörender Ueberlast bewahrt. Im Stile dieser sanften Technik wird vorzugsweise auf die Verwendung klassischer Verbindungselemente verzichtet. So wird z.B. bei einer bevorzugten Ausführungsform, wo das Gestell aus einem kielartigen Biegebalken auf vier stockartige Beine gestützt wird, anstelle eines Beschlages ein Umschlag mit Klettbandauskleidung und Stecktaschen an die Gegenseite für die Aufnahme der stockartigen Beine verwendet. Dabei werden für die Gestaltung des Biegebalkens und der Beine Faserverbundwerkstoffe und für die Umschläge hochfeste, unverrottbare Gewebe aus Kunstfasern vorgesehen. Grösste Aufmerksamkeit wird den Steckverbindungen geschenkt, denn diese sind so zu gestalten, dass sie von Verschmutzung und Korrosion geschützt sind.

Ein Ausführungsbeispiel der Erfindung wird nachfolgend anhand der Zeichnung noch etwas näher erläutert:
- Fig.1: zeigt die Liege in bildlicher Darstellung beim Gebrauch ohne Wetterschutz;
- Fig.2: zeigt die Liege mit Wetterschutz
- Fig.3: zeigt eine Verbindungsstelle des Biegebalkens mit den Beinen;
- Fig.4: zeigt eine Verbindungsstelle des Biegebalkens;
- Fig.5: zeigt eine Verbindungsstelle des teleskopartigineinanderschiebbaren Biegebalkens;
Die in Fig. 1 gezeigte Liege 1 besteht aus der Hängematte 2 und einem Gestell 3, wovon das Gestell einen kielartigen, mehrfachsteckbaren Biegebalken 4 aufweist. Dieser Biegebalken 4 besteht aus je zwei Spitzenstücken 4.1, je zwei Zwischenstücken 4.2, je zwei Bogen 4.3 sowie einem Balken 4.4, der wahlweise aus einem einzigen Stück oder aus mehreren Elementen, als Teleskopteil, wie in Fig. 5 dargestellt, ausgeführt werden kann. Dabei wird die Hängematte 2 mit Verbindungen 5 auf das Gestell 3 resp. an die Spitzenstücke 4.1 des Biegebalkens 4 aufgehängt. Der Biegebalken 4 kann beispielsweise aus hochfestem Aluminiumrohr, das aus einer Aluminium-Kupferlegierung konisch gezogen wird und eine Festigkeit von 500-600 N/mm2 aufweist, oder aus epoxidharzgebundenen, gewickelten Kohle- oder Aramidfaserrohren bestehen. Aus den gleichen Werkstoffen können die Beine 6.1 bis 6.4 bestehen, die ähnliche Abmessungen und mechanische Eigenschaften wie die Skistöcke aufweisen können. Je nach Beschaffenheit des Untergrundes können die Beine 6.1 bis 6.4 wahlweise auf einen Teller 8, der beispielsweise aus einem glasarmierten Polyamid gefertigt werden kann, oder in einer gehärteten (nicht gezeigten) Stahlspitze gestützt werden, um bei weichem wie bei hartem Boden die besten Voraussetzungen zu schaffen. Die Verbindung des Biegebalkens 4 mit den Beinen 6.1 bis 6.4 wird mit einem Umschlag 7 (vgl. Fig. 3) gezeigt. Dabei wird dieser Umschlag 7 mit Klettbändern 7.1 inwendig gefüttert. Auf dem Zwischenstück 4.2 des Biegebalkens 4 sind im Bereich des Umschlages 7 ebenfalls Klettbänder vorzugsweise mit einem Epoxidklebstoff aufgeklebt, so dass zwischen dem Biegebalken 4 resp. dem Zwischenstück 4.2 und dem Umschlag 7 beim Anlegen eine feste Verbindung entsteht.

Dabei ist darauf zu achten, dass die Stecktaschen 7.2, die für die Aufnahme der Beine 6.1 bis 6.4 dienen, wie in Fig. 1 gezeigt, ausgerichtet sind. Anschliessend werden die Bänder 7.3 und 7.4 um den Umschlag 7 gewickelt und als Sicherung der Verbindung zusammengebunden. Die Grösse der Stecktaschen 7.2 ist dann ideal, wenn die Beine 6.1 bis 6.4 ohne Mühe hineingeführt und eingeschoben werden können. Die Länge der Stecktaschen sollte dabei etwa das fünffache des Rohrdurchmessers der Beine 6.1 bis 6.4 betragen. In Fig. 4 wird die Verbindung zwischen den Elementen 4.1 bis 4.4 des Biegebalkens 4 gezeigt, beispielsweise an der Stelle, wo das Spitzenstück 4.1 mit dem Zwischentück 4.2 verbunden wird. Dabei sind im Zwischenstück 4.2 zwei Lagerbüchsen 4.2', 4.2'' eingeklebt, so dass der Hohlbolzen 4.1' mit einer Mindestlänge seines dreifachen Durchmessers gelagert wird. Die Toleranz der Passung sollte einem Schiebesitz entsprechen. In Fig. 5 wird die Ausbildung einer teleskopartigen Verlängerung des Balkens 4.4 gezeigt. Dabei wird um den Balken 4.4 eine Metallhülse 4.4' geklebt, und dadurch eine werkstoffgerechte Krafteinleitung durch den Bolzen 4.4'' ermöglicht. Ansonst ist dieses Detail analog den Ausführungrn in Fig. 4 ausgeführt. In Fig. 2 wird die Ausrüstung der Liege mit einer Zeltplane 10 gezeigt. Dabei können die Spitzenstücke 4.1 des Biegebalkens 4 (vgl. Fig. 1 ) durch tütenahnliche Zeltsäcke 11 verkleidet werden, um die Gesamtfläche des Zeltes reduzieren zu können. Als Türe dient der Lappen 12, der durch nichtgezeigte Reissverschlüsse geschlossen werden kann.
Das Gewicht der Liege ohne Zelt beträgt etwa 5 kg - mit Zelt und Hängematte etwa 8 kg.

## Patentansprüche

1. Liege (1) aus einer Hängematte (2) und einem Gestell aus mindestens einem kielartigen Biegebalken (4) dadurch gekennzeichnet, dass die Deformation des Biegebalkens (4) bei Ueberlast so gross ist, dass der Scheitelpunkt der Hängematte (2) den Boden berührt und dadurch den Benützer vor Sturz schützt und die Konstruktion von zerstörender Ueberlast bewahrt.

2. Liege nach Anspruch 1, dadurch gekennzeichnet, dass der Biegebalken (4) ein Zelt (10) mit tütenähnlichen Zeltsäcken (11) trägt.

3. Liege nach Anspruch 1 und 2, dadurch gekennzeichnet, dass der Biegebalken örtlich mit Klettband überzogen ist.

4. Liege nach Anspruch 3, dadurch gekennzeichnet, dass für die Verbindung des Biegebalkens mit den Beinen die klettbandbelegte Stelle zur Aufnahme eines mit Klettband gefütterten Umschlags (7) dient, der an seiner Aussenfläche Stecktaschen (7.2) für die Beine (6.1) bis 6.4) hat.

5. Liege nach den Ansprüchen 1 und 2, dadurch gekennzeichnet, dass für die Verbindung des Biegebalkens mit den Beinen, brieden- oder bolzenartige Kupplungen verwendet werden.

## Claims

1. Hammock bed (1) with hammock (2) and a frame wherein the frame has a keel like shaped flexible beam (4). The deformation of the flexible beam (4) is designed, that with overloading the frame, the bottom vertex of the hammock (2) is touching the ground, therefor the user is protected of tipping over and the frame of breaking under overload.

2. Hammock bed (1) according to patent claim (1) wherein the flexible beam (4) supports a tent (10) with paperbag like form (11).

3. Hammock bed (1) according to patent claim (1) wherein the flexible beam (4) is partely covered with textile fastener.

4. Hammock bed (1) according to patent claim (3) wherein the joint of the flexible beam (4) with the supporting beam legs (6.1 to 6.4) is preferably designed using textile fasteners of the engaging hook and loop or mushroom shaped elements (7), with baglike joints (7.2) on the outside of the elements to support the flexible beam (4) by the beam legs (6.1 to 6.4).

5. Hammock bed (1) according to patent claims 1 and 2 wherein the joint of the flexible beam (4) and the supporting beam legs (6.1 to 6.4) can be of traditionale design such as clamp or bolt joints.

## Revendications

1. Hamac-lit (1) constituée d'un hamac (2) et d'un châssis constitué d'au moins une poutre de flexion (4) en forme de quille caractérisée par le fait, que la deformation de la poutre de flexion (4) est assez grande en cas de surcharge, pour que le point le plus bas du hamac (2) touche le sol et qu'ainsi l'utilisaeur soit protégé de la chute et la construction protégée de surcharge destructive.

2. Hamac-lit (1) d'après la revendication de brevet 1, caractérisée par le fait, que la poutre de flexion (4) porte une tente (10) avec des sacs de tente en forme de cornet.

3. Hamac-lit (1) d'après la revendication de brevet 1 et 2, caractérisée par le fait, que la poutre de flexion est localement recouverte de bande adhèrente.

4. Hamac-lit (1) d'après la revendication de brevet 3, caractérisée par le fait, que la fixation des poutres de flexion avec les supports la partie recouverte de bande adhèrente sert à la réception d'une couverture (7) fourée avec de la bande adhèrente, laquelle couverture possède sur sa surface extérieure des poches (7.2) pour les supports (5.1) jusqu'à (6.4).

5. Hamac-lit d'après les revendications des brevets 1 et 2, caractérisée par le fait, q ue pour la fixation de la poutre de flexion avec les supports, des elements de couplage en forme de bride ou de goujon sont utilisés.
